# FASCICULE DE BREVET EUROPEEN

(11) **EP 3 158 908 B1**
(45) Date de publication et mention de la délivrance du brevet: **19.09.2018**
(21) Numéro de dépôt: 16194665.2
(22) Date de dépôt: 19.10.2016
(51) Int. Cl.: A47L 7/00, A47L 9/16, A47L 11/34, A47L 11/40

(54) **NETTOYEUR VAPEUR**
DAMPFREINIGER
STEAM CLEANER

(30) Priorité: 23.10.2015 FR 1560162
(43) Date de publication de la demande: 26.04.2017
(73) Titulaire: SEB S.A., 69130 Ecully (FR)
(72) Inventeur: PRUNIER, Thierry, 27400 La Haye Malherbe (FR); THOUK, Dadano, 27950 Saint-Marcel (FR)
(74) Mandataire: Cémeli, Eric Philippe Laurent

(56) Documents cités:
- EP-A1- 1 219 220
- FR-A- 1 233 293
- US-A1- 2009 064 448
- US-A1- 2013 318 741

## Description

La présente invention concerne de manière générale un nettoyeur vapeur, et en particulier un nettoyeur vapeur équipé d'un circuit d'aspiration.
Il est connu dans l'art antérieur des nettoyeurs vapeur avec un corps principal adapté à recevoir un conduit principal d'aspiration d'air. Dans ces appareils le conduit principal d'aspiration est amovible du corps principal. Ces nettoyeurs vapeur comprennent également des moyens d'aspiration qui génèrent un flux d'air à travers le conduit principal d'aspiration d'air et un réservoir de liquide qui est positionné sur le corps principal.
Cependant le conduit principal de ces nettoyeurs vapeur se positionne sur le côté du corps principal, ce qui pose un problème car lors de la manipulation des ces nettoyeurs vapeur, il arrive souvent que le conduit principal soit soumis à des chocs contre des objets tiers. Le risque est alors d'avoir le conduit principal qui se décroche du corps principal avec un arrêt ou une détérioration de l'aspiration ou même une détérioration du corps principal ou du conduit principal. En outre lorsque le nettoyeur vapeur est en fonctionnement, le conduit principal d'aspiration se salit et lorsque celui-ci est transparent cela nuit à l'esthétique du nettoyeur vapeur du fait que le conduit principal d'aspiration est apparent. Une telle construction est visible dans le document CN201888779.

Un but de la présente invention est de répondre aux inconvénients des documents de l'art antérieur mentionnés ci-dessus et en particulier de proposer un nettoyeur vapeur avec un conduit d'aspiration qui soit protégé de tout choc intempestif lors d'une manipulation de celui-ci et un nettoyeur vapeur qui soit esthétique même en fonctionnement et enfin un nettoyeur vapeur qui permette de visualiser un taux d'encrassement.

Pour cela l'invention concerne un nettoyeur vapeur comprenant :
- un corps principal comprenant un conduit principal d'aspiration d'air ; ledit conduit principal d'aspiration est amovible du corps principal ;
- des moyens d'aspiration générant un flux d'air à travers le conduit principal d'aspiration d'air ;
- un dispositif de séparation cyclonique de poussière, connecté de façon aéraulique au conduit principal d'aspiration ;
- un réservoir de liquide monté sur le corps principal ;
ledit réservoir de liquide étant amovible du corps principal et forme avec le corps principal une cavité dimensionnée pour contenir tout ou partie du conduit principal d'aspiration d'air.

De cette manière le conduit principal n'est pas soumis aux chocs puisqu'il est compris dans la cavité qui le protège lors de l'utilisation du nettoyeur vapeur. En outre l'esthétique du nettoyeur vapeur est renforcée puisque le conduit principal d'aspiration n'est pas visible de l'extérieur. Le réservoir de liquide amovible permet de fermer la cavité ou d'accéder à celle-ci lorsque celui-ci est retiré. De cette manière le conduit principal d'aspiration peut être caché ou alors il peut être manipulé ou retiré de manière à le nettoyer si celui-ci est encrassé ce qui arrive quand la qualité d'aspiration diminue.

Selon un mode de réalisation, le conduit principal d'aspiration comprend au moins un système de verrouillage libérable.

Un tel système permet de rendre amovible le conduit principal d'aspiration et de le libérer facilement afin de procéder à un nettoyage.

Selon un mode de réalisation, le conduit principal d'aspiration est réalisé dans un matériau plastique transparent.

Le fait d'avoir un conduit principal d'aspiration transparent permet de visualiser l'encrassement de celui-ci. De cette manière on peut également évaluer les performances du nettoyeur vapeur lorsque le conduit principal d'aspiration est bouché.
Selon un mode de réalisation, le nettoyeur vapeur comprend un cache pour recouvrir une partie du conduit principal d'aspiration.
Ainsi lorsque le conduit principal d'aspiration n'est pas entièrement dans la cavité, cela permet de recouvrir complètement le conduit principal d'aspiration.

D'autres caractéristiques et avantages de la présente invention apparaîtront plus clairement à la lecture de la description détaillée qui suit de deux modes de réalisation de l'invention donnés à titre d'exemples nullement limitatifs et dont un mode de réalisation est illustré par les dessins annexés, dans lesquels :
- la figure 1 représente une vue de côté d'un nettoyeur vapeur conforme à l'invention ;
- la figure 2 représente une vue éclatée de certains éléments d'un nettoyeur vapeur de la figure 1 ;
- la figure 3 représente une vue en coupe du dessus d'un nettoyeur vapeur selon un plan AA de la figure 1;
Un nettoyeur vapeur 1 comme visible à la figure 1 comprend classiquement un corps principal 2, des moyens d'aspiration 3, un dispositif 4 de séparation cyclonique de poussière et un réservoir de liquide 5 monté sur le corps principal. Dans le cadre de l'invention, le réservoir de liquide 5 est amovible du corps principal 2. Il est positionné sur le corps principal 2 avec n'importe quel système de fixation connu comme des systèmes de fixation mécaniques ou magnétiques (non représentés). Ce réservoir de liquide 5 peut contenir de l'eau mais également tout liquide qui a des propriétés de détergent. A cet effet il est en plastique ou en métal inoxydable ou une combinaison des deux. Classiquement le réservoir de liquide 5 sert à contenir le liquide qui lors de sa sortie au niveau du suceur (non représenté) sortira sous forme de vapeur afin d'augmenter l'efficacité de nettoyage du sol. Le circuit de transport du liquide n'est pas représenté sur les figures.
Comme visible à la figure 2, le corps principal 2 comprend en outre un conduit 6 principal d'aspiration d'air qui est encastré dans le corps principal 2. Le conduit 6 principal d'aspiration est amovible du corps principal 2. Ce conduit 6 principal d'aspiration est réalisé dans un matériau plastique. A titre de variante celui-ci peut être métallique.
Le conduit 6 principal d'aspiration est réalisé dans un matériau plastique transparent mais il peut également ne pas être transparent.
Le conduit 6 principal d'aspiration relie au moins le dispositif 4 de séparation cyclonique et le suceur (non représenté) afin d'aspirer le sol.
En outre le conduit 6 principal d'aspiration comprend au moins un système de verrouillage libérable (non représenté) qui permet de le rendre amovible du corps principal 2.
Comme visible à la figure 3, le réservoir de liquide 5 se positionne contre le corps principal 2 et, dans cette configuration, une cavité 7 est formée par l'ensemble de ces deux éléments. Cette cavité 7 est dimensionnée pour contenir le conduit 6 principal d'aspiration. Par « contenir le conduit 6 principal d'aspiration » on entend que la cavité 7 comprend tout ou partie du conduit 6 principal d'aspiration.

### L'invention fonctionne de la manière suivante :

Lorsque le réservoir de liquide 5 est enlevé du corps principal 2, le conduit 6 principal d'aspiration est alors accessible et on peut visualiser l'état d'encrassement de celui-ci. Si celui-ci est encrassé il peut être retiré et ainsi être nettoyé.

Une fois le conduit 6 principal d'aspiration nettoyé il est remis en place sur le corps principal 2, et le réservoir de liquide 5 est repositionné ensuite sur le corps principal 2 au moins en partie contre le corps principal 2. La cavité 7 créée permet de maintenir alors le conduit 6 principal d'aspiration sans que celui-ci soit exposé à l'extérieur, lui évitant ainsi tout choc avec l'extérieur.

Dans un second mode de réalisation, non représenté, lorsqu'une partie du conduit 6 principal d'aspiration est encore visible de l'extérieur, un cache (non représenté) peut être rajouté sur la partie visible du conduit 6 principal d'aspiration de manière à l'isoler entièrement de l'extérieur pour les raisons évoquées ci-dessus, c'est-à-dire des raisons esthétiques et de protection.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Nettoyeur vapeur (1) comprenant :
- un corps principal (2) comprenant un conduit (6) principal d'aspiration d'air ; ledit conduit (6) principal d'aspiration est amovible du corps principal (2) ;
- des moyens d'aspiration (3) générant un flux d'air à travers le conduit (6) principal d'aspiration d'air ;
- un dispositif (4) de séparation cyclonique de poussière, connecté de façon aéraulique au conduit (6) principal d'aspiration ;
- un réservoir de liquide (5) monté sur le corps principal (2);
ledit réservoir de liquide (5) étant amovible du corps principal (2) et forme avec le corps principal (2) une cavité (7) dimensionnée pour contenir tout ou partie du conduit (6) principal d'aspiration d'air.

2. Nettoyeur vapeur (1) selon la revendication 1, **caractérisé en ce que** le conduit (6) principal d'aspiration comprend au moins un système de verrouillage libérable.

3. Nettoyeur vapeur (1) selon la revendication 1 ou 2, **caractérisé en ce que** le conduit (6) principal d'aspiration est réalisé dans un matériau plastique transparent.

4. Nettoyeur vapeur (1) selon l'une des revendications précédentes, **caractérisé en ce que** le nettoyeur vapeur (1) comprend un cache pour recouvrir une partie du conduit (6) principal d'aspiration.

## Patentansprüche

1. Dampfreiniger (1), umfassend:
- einen Hauptkörper (2), der eine Hauptsaugleitung (6) umfasst; wobei die Hauptsaugleitung (6) von dem Hauptkörper (2) entfernbar ist;
- Saugmittel (3), die einen Luftfluss durch die Hauptsaugleitung (6) erzeugen;
- eine Vorrichtung (4) zur Zyklonabscheidung von Staub, die lufttechnisch mit der Hauptsaugleitung (6) verbunden ist;
- ein Flüssigkeitsreservoir (5), das an dem Hauptkörper (2) angebracht ist;
wobei das Flüssigkeitsreservoir (5) von dem Hauptkörper (2) abnehmbar ist und mit dem Hauptkörper (2) einen Hohlraum (7) bildet, der dimensioniert ist, um die Hauptsaugleitung (6) ganz oder teilweise aufzunehmen.

2. Dampfreiniger (1) nach Anspruch 1, **dadurch gekennzeichnet, dass** die Hauptsaugleitung (6) mindestens ein lösbares Verriegelungssystem umfasst.

3. Dampfreiniger (1) nach Anspruch 1 oder 2, **dadurch gekennzeichnet, dass** die Hauptsaugleitung (6) aus einem transparenten Kunststoffmaterial realisiert ist.

4. Dampfreiniger (1) nach einem der vorhergehenden Ansprüche, **dadurch gekennzeichnet, dass** der Dampfreiniger (1) eine Abdeckung zum Abdecken eines Teils der Hauptsaugleitung (6) umfasst.

## Claims

1. Steam cleaner (1) comprising:
- a main body (2) comprising a main air intake duct (6); said main intake duct (6) can be removed from the main body (2);
- intake means (3) generating a flow of air through the main air intake duct (6);
- dust cyclonic separation device (4), connected in an aeraulic manner to the main intake duct (6);
- a tank of liquid (5) mounted on the main body (2);
said tank of liquid (5) able to be removed from the main body (2) and forms with the main body (2) a cavity (7) dimensioned to contain all or a portion of the main air intake duct (6).

2. Steam cleaner (1) according to claim 1, **characterised in that** the main intake duct (6) comprises at least one lockable system that can be released.

3. Steam cleaner (1) according to claim 1 or 2, **characterised in that** the main intake duct (6) is made from a transparent plastic material.

4. Steam cleaner (1) according to one of the preceding claims, **characterised in that** the steam cleaner (1) comprises a cover in order to cover a portion of the main intake duct (6).
